# EUROPÄISCHE PATENTSCHRIFT

(11) **EP 1 486 750 B1**
(45) Veröffentlichungstag und Bekanntmachung des Hinweises auf die Patenterteilung: **10.12.2008**
(21) Anmeldenummer: 04005378.7
(22) Anmeldetag: 06.03.2004
(51) Int. Cl.: F41A 3/12

(54) **Verschluss für eine Faustfeuerwaffe**
Breech block for firearm
Culasse pour arme à feu

(30) Priorität: 14.06.2003 DE 10326842
(43) Veröffentlichungstag der Anmeldung: 15.12.2004
(73) Patentinhaber: S.A.T. Swiss Arms Technology AG, 8212 Neuhausen am Rheinfall (CH)
(72) Erfinder: Kellermann, Harald, 24340 Eckernförde (DE); Schnizler, Thomas, 24340 Eckernförde (DE); Wichmann, Frank, 24214 Revensdorf (DE)
(74) Vertreter: Schwarz, Thomas

(56) Entgegenhaltungen:
- US-A- 4 947 730
- US-A- 5 272 957
- US-A- 5 513 461
- US-B1- 6 260 301

## Beschreibung

Die Erfindung betrifft einen Verschluss für eine Faustfeuerwaffe, insbesondere eine Pistole, und eine Faustfeuerwaffe mit einem derartigen Verschluss.

Die herkömmlichen Verschlüsse von Pistolen sind üblicherweise entweder in Stahl aus dem Vollen gearbeitet, als Feingussteil mit anschließender spanender Nachbearbeitung oder als Schweißteil bestehend aus einem Blechprägeteil mit angeschweißtem Kopfteil und aus dem Vollen gefrästen Einlagen ausgeführt. Bei den aus dem Vollen gefrästen Verschlüssen ist jedoch eine relative aufwändige spanende Bearbeitung und eine eventuelle Nachbearbeitung an den sichtbaren Flächen erforderlich, was auch mit entsprechend hohen Fertigungskosten verbunden ist. Bei Verschlüssen aus Feinguss treten dagegen oftmals Lunker oder Einschlüsse in Form von Schlacke bzw. Fremdkörpern auf, wodurch hohe Ausschusskosten entstehen. Außerdem besteht bei Verschlüssen aus Feinguss die Gefahr von Formfehlern, eines Verzuges und einer Rißbildung. Darüber hinaus fallen auch hohe Formkosten für den geforderten hochgenauen Formguss an. Die als Schweißteil ausgeführten Verschlüsse erfordern eine aufwändige Montage mit den zugehörigen Einlagen, was mit entsprechend hohen Kosten verbunden ist.

Es sind auch bereits Verschlüsse aus Zinkdruckguss, Aluminium oder Kunststoff bekannt, in die ein aus Stahl gefertigter Stoßboden nachträglich eingebaut wird. Auch bei derartigen Verschlüssen ist jedoch eine nachträgliche Montage mit entsprechenden zusätzlichen Montagekosten erforderlich.

Aufgabe der Erfindung ist es, einen Verschluss und eine Faustfeuerwaffe mit einem derartigen Verschluss zu schaffen, die eine vereinfachte und kostengünstige Fertigung ermöglichen.

Diese Aufgabe wird durch einen Verschluss mit den Merkmalen des Anspruchs 1, dessen Oberbegriff von der Druckschrift US 4 947 730 gebildet wird, und durch eine Faustfeuerwaffe mit den Merkmalen des Anspruchs 15 gelöst. Zweckmäßige Ausgestaltungen und vorteilhafte Weiterbildungen der Erfindung sind Gegenstand der Unteransprüche.

Der erfindungsgemäße Verschluss zeichnet sich gegenüber den herkömmlichen Verschlüssen durch geringere Herstellungskosten aus. Das mindestens eine metallische Innenteil oder der Metallkern kann bei der Herstellung der äußeren Kunststoffhülle mit dieser verspritzt werden, so dass entweder keine oder nur eine geringfügige Nachbearbeitung erforderlich ist. Es fallen keine zusätzlichen Montagekosten bei der Herstellung des Verschlusses an. Ein weiterer Vorteil besteht in der großen Gestaltungsfreiheit im äußeren Design. Durch die Herstellung des Verschlusses als Kunststoff-Metall-Verbundteil kann ein gewünschtes Design z.B. im Spritzgußverfahren vergleichsweise einfach und kostengünstig hergestellt werden, wobei an sichtbaren Oberflächen auch ohne oder nur geringfügige Nacharbeit ein fertiges Oberflächenfinish entsteht. Der Verschluss ist außerdem besonders gut gegen Korrosion geschützt und weist verbesserte Dämpfungseigenschaften auf. Dadurch kann eine Verminderung der Schwingungen im Verschluss und somit in der kompletten Faustfeuerwaffe während des Schiessens erreicht werden.

In einer zweckmäßigen Ausführung ist das Innenteil als zusammenhängendes Gesamtteil mit allen erforderlichen Verstärkungen oder Aussparungen ausgeführt. Das Innenteil kann z.B. als Metallprofil, Blechrahmen, Gitter oder dgl. ausgeführt sein. Es können aber auch mehrere voneinander getrennte Innenteile aus Metall vorgesehen werden, die innerhalb der Kunststoffhülle untergebracht sind.

Eine besonders gute Verbindung zwischen dem aus Metall bestehenden Innenteil und der Kunststoffhülle kann dadurch erreicht werden, dass an dem Innenteil Löcher und/oder außenseitige Vertiefungen oder Erhebungen und dgl. vorgesehen sind. Wenn das Innenteil in die Kunststoffhülle eingespritzt wird, kann dadurch eine gute Verankerung erreicht werden.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: einen halbseitig aufgeschnitten Verschluss einer Pistole mit einem metallischen Kern und einer Kunststoff-Umhüllung in Verbundbauweise;
- **Figur 2**: den in Figur 1 gezeigten Verschluss in einer Seiten- und Vorderansicht; und
- **Figur 3**: einen Längsschnitt entlang der Linie I-I von Figur 2.

In Figur 1 ist ein als Kunststoff-Metall-Verbundteil hergestellter Verschluss einer Pistole mit einem als Blechteil hergestellten metallischen Innenteil 1 und einer mit diesem fest verbundenen äußeren Kunststoffhülle 2 dargestellt. Das aus Metall bestehende Innenteil 1 und die Kunststoffhülle 2 sind z.B. durch ein Kunststoff- Spritzgießverfahren fest miteinander verbunden und können nicht mehr ohne weiteres getrennt werden. Das aus Metall bestehende Innenteil 1 dient einerseits dazu, genügend Masse im Verschluss zu haben, andrerseits den Verschleiß an hoch beanspruchten Stellen des Verschlusses zu verringern. Die äußere Kunststoffhülle 2 dient dazu, den Anforderungen bezüglich des Designs, der Oberflächenqualität und der Oberflächenstruktur gerecht zu werden.

Bei der gezeigten Ausführung weist das z.B. aus Stahlblech hergestellte Innenteil 1 eine Vielzahl von Durchbrüchen bzw. Löchern 3 auf, die für eine verbessserte Verbindung von Kunststoffhülle und metallischem Innenteil sorgen. Bei der Herstellung des Verschlusses kann so der noch flüssige Kunststoff in die Löcher 3 eindringen und dadurch eine feste Verbindung zwischen dem Innenteil 1 und der Kunststoffhülle 2 gewährleisten. Anstelle der Löcher 3 oder zusätzlich zu diesen können aber auch Vertiefungen, Sicken, Mulden oder Erhebungen bzw. Vorsprünge und dgl. an der Außenseite des Innenteils 1 vorgesehen sein.

Das Innenteil 1 ist bei dem dargestellten Ausführungsbeispiel als Stanz-Biegeteil ausgeführt und weist im wesentlichen die Form eines unten offenen Rechteckprofils mit einer oberen Deckfläche 4, vorderen und hinteren Stirnflächen 5 und 6 sowie zwei parallelen Seitenflächen 7 auf. Die vordere Stirnfläche 5 ist nach unten verlängert und enthält eine obere Öffnung 8 für einen Lauf und eine untere Öffnung 9 für eine Schließfeder. In der hinteren Stirnfläche 6 ist eine in Figur 3 erkennbare hintere Öffnung 10 für einen Zündstift vorgesehen. An der Oberseite weist das Innenteil 1 ferner eine Auswurföffnung 11 für die abgeschossenen Hülsen auf. Das gezeigte Innenteil 1 enthält weiterhin an der Rückseite der Auswurföffnung 11 einen nach unten gebogenen Abschnitt 12, der den Stoßboden bildet. An der Innenseite der beiden Seitenflächen 7 können Führungsschienen 13 angeformt sein, wie dies aus Figur 1 ersichtlich ist. Die Löcher 3 befinden sich bei dem gezeigten Ausführungsbeispiel sowohl in der Deckfläche 4 als auch in beiden Seitenflächen 7.

Das vorstehend beschriebene Innenteil 1 wird dann von der in Figur 2 dargestellten Kunststoffhülle 2 mit der gewünschten Außen- und Innenkontur z.B. im Spritzgießverfahren umgeben. Die Kunststoffhülle 2 weist die gewünschte Außenkontur und die erforderlichen inneren Aussparungen für den Lauf, den Zündstift usw. auf. An der Vorderseite des Verschlusses ist z.B. eine Lauföffnung 14 und ein Widerlager 15 mit einer Schließfederöffnung 16 vorgesehen. Hinter der Auswurföffnung 11 ist ferner eine Aussparung 17 für den Zündstift und weitere Einbauteile eingeformt.

Die Erfindung ist nicht auf das dargestellte Ausführungsbeispiel beschränkt. So muß das aus Metall bestehende Innenteil nicht als zusammenhängende Gesamtstruktur ausgeführt sein. Es können z.B. auch mehrere einzelne Metallteile an den jeweils erforderlichen Stellen in den Kunststoff eingebracht sein. Dieses Einbringen kann durch beliebige, an sich bekannte Verfahren, z. B. Einspritzen, Einkleben, Nieten, Klicken, Klipsen oder Schrauben erfolgen. Die metallischen Verstärkungen können überall dort angebracht sein, wo der Verschluss hohen mechanischen Belastungen ausgesetzt ist.

## Patentansprüche

1. Verschluss für eine Faustfeuerwaffe, insbesondere eine Pistole, **dadurch gekennzeichnet, dass** er als Kunststoff-Metall-Verbundteil mit mindestens einem metallischen Innenteil (1) und einer Kunststoffhülle (2) ausgebildet ist.

2. Verschluss nach Anspruch 1, **dadurch gekennzeichnet, dass** das Innenteil (1) als Metallprofil ausgeführt ist.

3. Verschluss nach Anspruch 1 oder 2, **dadurch gekennzeichnet, dass** das Innenteil (1) mehrere Löcher (3) oder Vertiefungen an der Außenseite aufweist.

4. Verschluss nach einem der Ansprüche 1 bis 3, **dadurch gekennzeichnet, dass** das Innenteil (1) Erhebungen oder Vorsprünge an der Außenseite aufweiset.

5. Verschluss nach einem der Ansprüche 1 bis 4, **dadurch gekennzeichnet, dass** das Innenteil (1) im wesentlichen die Form eines nach unten offenen Rechteckprofils aufweist.

6. Verschluss nach einem der Ansprüche 1 bis 5, **dadurch gekennzeichnet, dass** das Innenteil (1) eine obere Deckfläche (4), vordere und hintere Stirnflächen (5, 6) und parallele Seitenflächen (7) enthält.

7. Verschluss nach einem der Ansprüche 1 bis 6, **dadurch gekennzeichnet, dass** das Innenteil (1) einen Abschnitt (12) zur Bildung eines Stoßbodens aufweist.

8. Verschluss nach Anspruch 6 oder 7, **dadurch gekennzeichnet, dass** an den Seitenflächen (7) des Innenteils (1) jeweils mindestens eine Führungschiene (13), wahlweise aus Kunststoff bestehend, angeformt ist.

9. Verschluss nach einem der Ansprüche 6 bis 8, **dadurch gekennzeichnet, dass** in der vorderen Stirnfläche (5) des Innenteils (1) eine obere Öffnung (8) für einen Lauf vorgesehen ist.

10. Verschluss nach einem der Ansprüche 6 bis 9, **dadurch gekennzeichnet, dass** in der vorderen Stirnfläche (5) des Innenteils (1) eine untere Öffnung (9) für eine Schließfeder vorgesehen ist.

11. Verschluss nach einem der Ansprüche 6 bis 10, **dadurch gekennzeichnet, dass** in der hinteren Stirnfläche (5) des Innenteils (1) eine hintere Öffnung (10) für einen Zündstift vorgesehen ist.

12. Verschluss nach einem der Ansprüche 1 bis 11, **dadurch gekennzeichnet, dass** das Innenteil (1) an seiner Oberseite eine Auswurföffnung (11) für die abgeschossenen Hülsen aufweist.

13. Verschluss nach einem der Ansprüche 1 bis 12, **dadurch gekennzeichnet, dass** die Kunststoffhülle (2) eine Lauföffnung (14) und ein Widerlager (15) mit einer Schließfederöffnung (16) aufweist.

14. Verschluss nach einem der Ansprüche 1 bis 13, **dadurch gekennzeichnet, dass** die Kunststoffhülle (2) eine Aussparung (17) für den Zündstift aufweist.

15. Faustfeuerwaffe, insbesondere Pistole, **dadurch gekennzeichnet, dass** sie einen Verschluss nach einem der Ansprüche 1 bis 14 enthält.

## Claims

1. Breech mechanism for a small arm, in particular a pistol, **characterised in that** it is formed as a plastic and metal composite part with at least one metal internal part (1) and a plastic cover (2).

2. Breech mechanism according to claim 1, **characterised in that** the internal part (1) is embodied as a metal profile.

3. Breech mechanism according to claim 1 or 2, **characterised in that** the internal part (1) exhibits a plurality of holes (3) or depressions in the outside.

4. Breech mechanism according to one of claims 1 to 3, **characterised in that** the internal part (1) exhibits raised portions or projections on the outside.

5. Breech mechanism according to one of claims 1 to 4, **characterised in that** the internal part (1) essentially exhibits the form of a rectangular profile which is open towards the bottom.

6. Breech mechanism according to one of claims 1 to 5, **characterised in that** the internal part (1) comprises an upper covering face (4), front and rear end faces (5, 6) and parallel side faces (7).

7. Breech mechanism according to one of claims 1 to 6, **characterised in that** the internal part (1) exhibits a portion (12) to form a breech block.

8. Breech mechanism according to claim 6 or 7, **characterised in that** in each case at least one guide rail (13), optionally made of plastic, is formed on the side faces (7) of the internal part (1).

9. Breech mechanism according to one of claims 6 to 8, **characterised in that** an upper opening (8) for a barrel is provided in the front end face (5) at the internal part (1).

10. Breech mechanism according to one of claims 6 to 9, **characterised in that** a lower opening (9) for a closing spring is provided in the front end face (5) of the internal part (1).

11. Breech mechanism according to one of claims 6 to 10, **characterised in that** a rear opening (10) for a firing pin is provided in the rear end face (5) of the internal part (1).

12. Breech mechanism according to one of claims 1 to 11, **characterised in that** on its upper side the internal part (1) exhibits an ejection opening (11) for the fired cartridges.

13. Breech mechanism according to one of claims 1 to 12, **characterised in that** the plastic cover (2) exhibits a barrel opening (14) and an abutment (15) with a closing spring opening (16).

14. Breech mechanism according to one of claims 1 to 13, **characterised in that** the plastic cover (2) exhibits a recess (17) for the firing pin.

15. Small arm, in particular pistol, **characterised in that** it comprises a breech mechanism according to one of claims 1 to 14.

## Revendications

1. Culasse pour une arme de poing, en particulier un pistolet, **caractérisée en ce qu'**elle est réalisée comme un élément composite en matière plastique et en métal avec au moins une partie intérieure (1) métallique et une enveloppe plastique (2).

2. Culasse selon la revendication 1, **caractérisée en ce que** la partie intérieure (1) est réalisée comme un profilé métallique.

3. Culasse selon la revendication 1 ou 2, **caractérisée en ce que** la partie intérieure (1) présente plusieurs trous (3) ou cavités sur la face extérieure.

4. Culasse selon l'une quelconque des revendications 1 à 3, **caractérisée en ce que** la partie intérieure (1) présente des surélévations ou des saillies sur la face extérieure.

5. Culasse selon l'une quelconque des revendications 1 à 4, **caractérisée en ce que** la partie intérieure (1) présente essentiellement la forme d'un profilé rectangulaire ouvert vers le bas.

6. Culasse selon l'une quelconque des revendications 1 à 5, **caractérisée en ce que** la partie intérieure (1) contient une face de recouvrement (4) supérieure, des faces frontales (5, 6) avant et arrière et des faces latérales (7) parallèles.

7. Culasse selon l'une quelconque des revendications 1 à 6, **caractérisée en ce que** la partie intérieure (1) présente un tronçon (12) pour la formation d'un fond de butée.

8. Culasse selon la revendication 6 ou 7, **caractérisée en ce que** respectivement au moins un rail de guidage (13) se composant au choix de matière plastique, est formé sur les faces latérales (7) de la partie intérieure (1).

9. Culasse selon l'une quelconque des revendications 6 à 8, **caractérisée en ce qu'**un orifice (8) supérieur pour un canon est prévu dans la face frontale (5) avant de la partie intérieure (1).

10. Culasse selon l'une quelconque des revendications 6 à 9, **caractérisée en ce qu'**un orifice (9) inférieur pour un ressort de fermeture est prévu dans la face frontale (5) avant de la partie intérieure (1).

11. Culasse selon l'une quelconque des revendications 6 à 10, **caractérisée en ce qu'**un orifice (10) arrière pour un percuteur est prévu dans la face frontale (5) arrière de la partie intérieure (1).

12. Culasse selon l'une quelconque des revendications 1 à 11, **caractérisée en ce que** la partie intérieure (1) présente sur son dessus une ouverture d'éjection (11) pour les douilles tirées.

13. Culasse selon l'une quelconque des revendications 1 à 12, **caractérisée en ce que** l'enveloppe plastique (2) présente un orifice pour le canon (14) et un contre-appui (15) avec un orifice pour le ressort de fermeture (16).

14. Culasse selon l'une quelconque des revendications 1 à 13, **caractérisée en ce que** l'enveloppe plastique (2) présente un évidement (17) pour le percuteur.

15. Arme de poing, en particulier pistolet, **caractérisée en ce qu'**elle contient une culasse selon l'une quelconque des revendications 1 à 14.
